# EUROPÄISCHE PATENTSCHRIFT

(11) **EP 1 227 221 B1**
(45) Veröffentlichungstag und Bekanntmachung des Hinweises auf die Patenterteilung: **12.04.2006**
(21) Anmeldenummer: 02000913.0
(22) Anmeldetag: 16.01.2002
(51) Int. Cl.: F01D 17/16, F02C 6/12

(54) **Leitschaufelverstelleinrichtung für einen Turbolader**
Unison ring for a turbocharger
Anneau actuateur pour des aubes variables d'une turbosoufflante

(30) Priorität: 24.01.2001 DE 10104176
(43) Veröffentlichungstag der Anmeldung: 31.07.2002
(73) Patentinhaber: MAHLE GMBH, D-70376 Stuttgart (DE)
(72) Erfinder: Ertl, Stefan, 71106 Magstadt (DE); Schacherer, Roland, 78187 Geisingen (DE); Voges, Achim, 71336 Waiblingen (DE)

(56) Entgegenhaltungen:
- EP-A- 0 226 444
- US-A- 2 428 830
- US-A- 4 179 247
- US-A- 4 679 984
- US-A- 5 146 752

## Beschreibung

Die Erfindung betrifft eine Leitschaufelverstelleinrichtung für einen Turbolader mit variabler Turbinengeometrie. Leitschaufelverstelleinrichtungen dienen dazu, die Ladercharakteristik an den Abgasvolumenstrom anzupassen. Eine derartige Verstelleinrichtung ist aus der EP-A-0 226 444 bekannt. Dort erfolgt die Zentrierung des Verstellrings über Rollen, die mittels Steckachsen in der Leitschaufelträgerplatte gelagert sind. Diese Führung ist aufwendig in der Herstellung und in der Montage.

Die Erfindung beschäftigt sich daher mit dem Problem, einen Verstellring einer Leitschaufelverstelleinrichtung auf einfache Weise radial zu führen.

Dieses Problem wird bei gattungsgemäßen Leitschaufelverstelleinrichtungen gelöst durch das kennzeichnende Merkmal des Anspruchs 1.

Ferner soll die neue Leitschaufelverstelleinrichtung auch als Modul transportiert und in ein Gehäuse einer Abgasturbine eingebaut werden können.

Die Ausbildung der am Verstellring angeformten Nasen im Bereich der Aussparungen zur Aufnahme der Hebelenden kann vorteilhaft dadurch erfolgen, daß beim Herstellen der Aussparungen, beispielsweise durch Prägen, das verdrängte Ma-terial die Nasen am Verstellring bildet, also die Aussparungen und die Nasen in einem Arbeitsgang hergestellt werden.

Die Eindrehung gemäß Anspruch 3 kann auch als Nut ausgeführt sein.

Vorteilhaft ist die Eindrehung der Leitschaufelträgerplatte im Bereich der Kontaktstellen der Nasen ballig ausgeführt, sodaß sich eine punktförmige Anlage des Verstellrings an der Leitschaufelträgerplatte ergibt.

Die Dimensionierung der Radialführung und der Axialführung des Verstellrings ist so auszuführen, daß der Verstellring in allen Betriebszuständen axiales und radiales Spiel hat, sich also nicht auf der Leitschaufelträgerplatte verklemmen kann.

Die Erfindung wird im folgenden anhand eines Ausführungsbeispiels näher erläutert. Es zeigt:
- Fig. 1: eine erfindungsgemäße Leitschaufelverstelleinrichtung mit schematisch dargestelltem Turbinengehäuse vor dem Zusammenbau
- Fig. 2: die zusammengebaute Leitschaufelverstelleinrichtung.

Ein Verstellring 1 weist Ausnehmungen 2 zur Aufnahme der Enden von Leitschaufelhebeln 3 auf. Die Leitschaufelhebel 3 zeigen Bohrungen 4 zur Aufnahme der Enden von Leitschaufelachsen 5, die mit Leitschaufeln 6 verbunden sind. Die Leitschaufelachsen 5 sind in einer Leitschaufelträgerplatte 7, die mit dem Gehäuseteil 8 verschraubt ist (Schrauben nicht dargestellt), in Bohrungen 9 gelagert.

Der Verstellring 1 weist in Axialrichtung zum Gehäuse hin vorstehende Nasen 10 auf, die den Verstellring auf einer Eindrehung 11 der Leitschaufelträgerplatte radial führen.

Im zusammengebauten Zustand gemäß Fig. 2 sind die Leitschaufelachsen 5 mit den Leitschaufelhebeln 3 verschweißt, verlötet oder vernietet.

Die Baueinheit mit Leitschaufelträgerplatte, Leitschaufeln, Hebeln und Verstellring kann daher vorteilhaft als Modul hergestellt, transportiert und eingebaut werden, wobei die Einzelteile nach dem Verbinden von Leitschaufelachsen und Leitschaufelhebeln unverlierbar mit der Leitschaufelträgerplatte verbunden sind.

## Patentansprüche

1. Leitschaufelverstelleinrichtung für einen Turbolader mit variabler Turbinengeometrie, umfassend eine Leitschaufelträgerplatte (7), mehrere Leitschaufeln (6), die über in der Leitschaufelträgerplatte (7) gelagerte Leitschaufelachsen (5) mit Leitschaufelhebeln (3) verbunden sind sowie einen Verstellring (1), wobei der Verstellring (1) Aussparungen (2) zur Aufnahme der Enden der Leitschaufelhebel (3) aufweist und wobei der Verstellring (1) mit Bezug zur Leitschaufelträgerplatte (7) geführt ist,
**dadurch gekennzeichnet,**
**daß** der Verstellring (1) in Axialrichtung vorstehende Nasen (10) aufweist, von denen zumindest eine die Radialführung des Verstellrings (1) auf der Leitschaufelträgerplatte (7) bewirkt.

2. Leitschaufelverstelleinrichtung nach Anspruch 1,
**dadurch gekennzeichnet,**
**daß** die Nasen im Bereich mehrerer oder aller Aussparungen (2) liegen.

3. Leitschaufelverstelleinrichtung nach Anspruch 1 oder 2,
**dadurch gekennzeichnet,**
**daß** die Leitschaufelträgerplatte (7) eine Eindrehung (11) aufweist, auf der der Verstellring (1) radial geführt ist.

4. Leitschaufelverstelleinrichtung nach Anspruch 3,
**dadurch gekennzeichnet,**
**daß** die Eindrehung (11) ballig ausgeführt ist.

## Claims

1. A guide vane adjusting device for a turbocharger with a variable turbine geometry, comprising, a guide vane carrier plate (7), a plurality of guide vanes (6), which are connected with guide vane levers (3) by way of guide vane axles (5) supported in the guide blade carrier plate (7), and an adjusting ring (1), whereby the adjusting ring (1) comprises recesses (2) for receiving the ends of the guide vane levers (3), and whereby the adjusting ring (1) is guided in relation to the guide vane carrier plate (7), **characterised in that** the adjusting ring (1) comprises noses (10) projecting in an axial direction, where at least one of said noses radially guides the adjusting ring (1) on the guide vane carrier plate (7).

2. Guide vane adjusting device according to claim 1, **characterised in that** the noses are located in the region of some or all of the recesses (2).

3. Guide vane adjusting device according to claim 1 or 2, **characterised in that** the guide vane carrier plate (7) has an undercut (11) on which the adjusting ring (1) is radially guided.

4. Guide vane adjusting device according to claim 3, **characterised in that** the undercut (11) has a crown shape.

## Revendications

1. Piston pour moteurs Diesel, dans lequel au moins le fond de piston se compose d'acier, comprenant une auge de combustion et une surface du fond de piston tournée vers la culasse de cylindre et/ou un revêtement appliqué par projection thermique dans l'auge de combustion, lequel revêtement se compose d'un alliage NiCrAl ou d'un alliage CoCrAl, d'un mélange des deux alliages, ou d'un alliage FeCrAl, **caractérisé en ce que** l'épaisseur de couche maximale se situe dans la zone de bordure de l'auge et l'épaisseur de couche sur le fond de piston diminue radialement vers l'extérieur et en direction du fond de l'auge dans l'auge de combustion.

2. Piston pour moteurs Diesel suivant la revendication 1, **caractérisé en ce que** le revêtement est présent sur le piston sous forme de couche de projection thermique unique.

3. Piston pour moteurs Diesel suivant l'une des revendications 1 et 2, **caractérisé en ce que** l'alliage du revêtement renferme en supplément de l'yttrium.

4. Piston suivant l'une des revendications précédentes, **caractérisé en ce que** le fond de piston et l'auge de combustion sont évidés, avant le revêtement, par un usinage au tour à peu près correspondant à l'épaisseur de couche respective à appliquer ultérieurement, pour obtenir le même taux de compression que sur un piston non revêtu.
